# EUROPÄISCHE PATENTSCHRIFT

(11) **EP 1 075 912 B1**
(45) Veröffentlichungstag und Bekanntmachung des Hinweises auf die Patenterteilung: **25.05.2005**
(21) Anmeldenummer: 00117147.9
(22) Anmeldetag: 10.08.2000
(51) Int. Cl.: B27B 17/00

(54) **Motorbetriebenes Handwerkzeug mit wenigstens einem hohl ausgebildeten Handgriff**
Motorized hand tool with at least one hollow shaped hand grip
Outil à main motorisé à au moins une poignée creuse

(30) Priorität: 12.08.1999 DE 29914164 U
(43) Veröffentlichungstag der Anmeldung: 14.02.2001
(73) Patentinhaber: Dolmar GmbH, 22045 Hamburg (DE)
(72) Erfinder: Ziegs, Carsten, 22147 Hamburg (DE)
(74) Vertreter: Gerbaulet, Hannes, Dipl.-Ing.

(56) Entgegenhaltungen:
- DE-A- 1 628 927
- DE-U- 7 020 398
- DE-U- 7 322 585
- US-A- 2 843 164
- US-A- 4 236 310
- US-A- 5 345 684

## Beschreibung

Die Erfindung betrifft ein motorbetriebenes Handwerkzeug, insbesondere Motor- oder Kettensäge, mit mindestens einem Handgriff, welcher hohl ausgebildet ist, und einem Antriebsmotor, insbesondere einer Brennkraftmaschine oder einem Elektromotor, wobei eine Fluidkühlung für die Brennkraftmaschine mit einem Kühlfluidstrom vorgesehen ist, gemäß dem Oberbegriff des Anspruchs 1.

Bei längerer Arbeit mit einem motorbetriebenem Handwerkzeug, welches hohe Vibrationen auf einen Handgriff überträgt, kann es bedingt durch diese Vibrationen zu Durchblutungsstörungen in den Händen einer Bedienungsperson kommen, welche das Handwerkzeug am Handgriff hält. Diese Krankheit nennt man auch "Weiß-Finger-Krankheit". Derartige Verhältnisse treten insbesondere bei Motor- bzw. Kettensägen auf, wobei tiefe Temperaturen diesen Effekt noch verstärken. Es wurden daher bereits Kettensägen mit elektrischer Griffheizung entwickelt und vertrieben. Diese sind jedoch aufgrund der geringen Stückzahlen relativ teuer, haben hohe Herstellungskosten und einen hohen Entwicklungsaufwand, und alle Maschinen eines Baukastens des selben Typ's, auch solche ohne Griffheizung, müssen mit den notwendigen Bauraumaussparungen für die Bauteile der elektrischen Griffheizung, wie Generator, Verkabelung und Schalter versehen sein, was für die Anwender ohne Griffteilung unnötig Baubreite und Gewicht, somit Nachteile im Handling bedeutet.

Eine Motorkettensäge, die einen Handgriff mit angesaugter Luft und Abgas aufwärmt, ist durch DE 1 628 927 bekannt.

Aufgabe der vorliegenden Erfindung ist es, ein verbessertes Handwerkzeug der obengenannten Art zur Verfügung zu stellen, welches die obengenannten Nachteile beseitigt und somit bei tiefen Temperaturen die Gefahr von dauerhaften Schädigungen von Durchblutungsstörungen der Händen einer Bedienungsperson vermeidet.

Diese Aufgabe wird durch ein Handwerkzeug der o.g. Art mit den in Anspruch 1 gekennzeichneten Merkmalen gelöst.

Dazu ist es erfindungsgemäß vorgesehen, dass der Handgriff wenigstens eine Eintrittsöffnung und wenigstens eine Austrittsöffnung aufweist, wobei die Eintrittsöffnung und die Austrittsöffnung derart angeordnet sind, daß der Kühlfluidstrom stromab des Antriebsmotors über die Eintrittsöffnung in den Handgriff eintritt, über einen vorbestimmten Abschnitt durch den Handgriff strömt und über die Austrittsöffnung wieder aus dem Handgriff austritt.

Dies hat den Vorteil, dass mit geringen Kosten und ohne zusätzlichen Bauraumbedarf eine Griffheizung realisiert ist, wobei Zusatzeinrichtungen, wie beispielsweise ein Generator, eine Verkabelung oder ein Schalter, nicht erforderlich sind. Jedes motorbetriebene Handwerkzeug kann auch nachträglich einfach und mit niedrigem Kostenaufwand mit dieser erfindungsgemäßen Griffheizung ausgerüstet werden.

Vorzugsweise Weitergestaltungen der Vorrichtung sind in den Ansprüchen 2 bis 9 beschrieben.

In einer bevorzugten Ausführungsform ist die Fluidkühlung eine Luftkühlung und der Kühlfluidstrom ein Kühlluftstrom.

Einen einfachen und kostengünstigen Aufbau erzielt man dadurch, dass im Kühlluftstrom stromab des Antriebsmotors eine am Handgriff benachbart zu der Eintrittsöffnung befestigte Luftleiteinrichtung derart angeordnet und ausgebildet ist, dass der Kühlluftstrom wenigstens teilweise von der Luftleiteinrichtung erfaßt und in die Eintrittsöffnung am Handgriff geleitet wird. Diese Luftleiteinrichtung ist beispielsweise als Luftleitblech ausgebildet und an den Handgriff angebracht bzw. aufgesteckt oder aufgeschnappt.

In einer alternativen bevorzugten Ausführungsform ist die Fluidkühlung eine Wasserkühlung und der Kühlfluidstrom ein Kühlwasserstrom.

Eine einfache Regelung der Stärke der Griffheizung bzw. einer Temperatur am Handgriff erzielt man dadurch, daß ein erster Schieber zum wahlweise Öffnen, teilweise Öffnen oder Verschließen der Eintrittsöffnung und/oder ein zweiter Schieber zum wahlweise Öffnen, teilweise Öffnen oder Verschließen der Austrittsöffnung vorgesehen ist.

Zweckmäßigerweise ist der Handgriff ein Bügelgriff oder Rundumgriff und beispielsweise als Metallrohrgriff oder aus Kunststoff ausgebildet.

In einer bevorzugten Ausführungsform ist eine Vorrichtung zum Führen des Kühlluftstromes stromab des Antriebsmotors zu der Eintrittsöffnung in einem Tank-Griff-System, integriert ausgebildet.

Nachstehend wird die Erfindung anhand der beigefügten Zeichnungen näher erläutert. Diese zeigen:
- Fig. 1: in schematischer, perspektivischer Darstellung eine erste bevorzugte Ausführungsform bei der Luftführung und Einlaß in den Tank integriert sind
- Fig. 2: in schematischer, perspektivischer Darstellung eine zweite bevorzugte Ausführungsform bei der Luftführung und Einlaß in den Rundumgriff integriert sind
- Fig. 3: in schematischen, perspektivischen Darstellung der Version Fig. 2" von der gegenüberliegenden Seite gesehen
- Fig. 4: in schematischer, perspektivischer Darstellung der Version Fig. 1" von der gegenüberliegenden Seite gesehen mit integriertem Stellelement
- Fig. 5: in einer weiteren schematischen, perspektivischen Darstellung der Version "Fig. 4"
- Fig. 6: in schematischer, perspektivischer Darstellungen die Beheizung des hinteren Handgriff
- Fig. 7: in schematischer, perspektivischer Darstellung die Version Fig. 6" mit integriertem Stellglied, dargestellt von der gegenüberliegenden Seite

Die Erfindung wird nachfolgend anhand des in Fig. 1 bis 7 dargestellten Handwerkszeuges in Form einer Kettensäge mit Brennkraftmaschine erläutert, wobei dies lediglich beispielhaft zu verstehen ist. Die Erfindung ist bei jedem motorbetriebenem Handwerkzeug mit Handgriff einsetzbar, wie beispielsweise Heckenschere, Bohrhammer etc..

Die in verschiedenen Ausführungen gemäß Fig. 1 bis 7 dargestellte Kettensäge 100, 200, 300, 400 umfaßt einen Bügelgriff 10, einen hinteren Handgriff 11, eine Brennkraftmaschine 12 und einen Handschutz 14 (Fig. 1 bis 4).

Bei den in Fig. 1 bis 5 dargestellten Ausführungsformen 100, 200, 300 ist eine Luftleiteinrichtung 16/17 vorgesehen, welche einen Kühlluftstrom 18 stromab der Brennkraftmaschine 12, d.h. einen Luftstrom 18, welcher bereits Wärme von der Brennkraftmaschine 12 aufgenommen hat und abtransportiert, zu einer Eintrittsöffnung 20 leitet. Dieser durch die Abwärme der Brennkraftmaschine 12 erwärmte Kühlluftstrom 18 erwärmt nun seinerseits beim Durchströmen des hohlen und einen Luftkanal 13 bildenden Bügelgriffes 10 diesen, so dass eine Hand einer Bedienungsperson, welche das Handwerkzeug am Bügelgriff 10 hält, entsprechend erwärmt wird.

Dieser Kühlluftstrom 18 tritt an einer Austrittsöffnung 22 wieder aus dem Bügelgriff 10 aus, so dass ständig erneut warme Luft 18 über die Luftleiteinrichtung 16 nachströmen kann. Bei der in Fig. 1,4 und 5 dargestellten Ausführungsform 100, 300 ist die Luftleiteinrichtung 16 bzw. der Lufteintritt in den Bügelgriff 10 in ein Kraftstofftank-Griff-System 32 integriert, wogegen in der Ausführungsform 200 gemäß Fig. 2 und 3 die Luftleiteinrichtung 16 als separates Luftleitblech ausgebildet ist, welches auf den Bügelgriff 10 aufgesteckt oder an dem Bügelgriff angespritzt ist.

Bei der in Fig. 4 und 5 dargestellten dritten bevorzugten Ausführungsform 300 ist zusätzlich ein Stellelement 24 vorgesehen, welches die in Fig. 5 sichtbare Eintrittsöffnung 20 am Bügelgriff 10 durch Bewegung in Pfeilrichtung 25 wahlweise verschließt, teilweise öffnet oder ganz öffnet. Mit diesem Stellelement 24 kann durch entsprechende Wahl seiner Stellung die Temperatur bzw. Wärmeleistung am Bügelgriff 10 eingestellt werden. Bei der in Fig. 4 gezeigten Stellung befindet sich der Stellelement 24 in der Stellung "vollständig offen", wobei eine maximale Heizleistung am Bügelgriff 10 zur Verfügung steht. Wie sich ferner aus Fig. 4 ergibt, ist am Bügeigriff 10 eine zusätzliche Verschraubung 26 vorgesehen, welche eine zusätzliche Abstützung und Lagerung des Bügelgriffes 10 zur Verfügung stellt. Entsprechende Rippen 28 (Fig. 5) dienen als Späneschutz vor der Eintrittsöffnung 20.

Durch die wenigstens teilweise Umleitung der warmen, vom Motor 12 kommenden Kühlluft 18 durch den Bügelgriff 10 hindurch wird letzterer aufgewärmt, so daß die Wahrscheinlichkeit für die "Weiß-Finger-Krankheit" wesentlich reduziert wird, ohne Zusatzbauteile, wie Generator, elektrischer Heizleiter, Verkabelung etc.. Hierbei wird auf der Kupplungsseite an dem Bügelgriff 10 die Luftleiteinrichtung 16 als Luftfänger vorgesehen, welcher wenigstens einen Teil erwärmte Kühlluft 18 in den Bügelgriff 10 umleitet. Die Luft 18 tritt z.B. auf der Magnetseite unten an der Austrittsöffnung 22 (Fig. 1) aus. Die erfindungsgemäße Griffheizung ist sowohl mit einem Bügelgriff 10 als Metallrohr als auch mit einem aus Kunststoff hergestellten Bügelgriff 10 realisierbar.

Bei einem Metallrohrgriff 10 werden die Eintrittsöffnung 20 und die Austrittsöffnung 22 beispielsweise durch radiale, mechanische Nachbearbeitung eingebracht. Alternativ werden die Öffnungen 20, 22 durch Anbauteile, wie beispielsweise ein Metallgussteil, realisiert. Weiterhin ist es möglich, auch die Eintritts- und Austrittsöffnungen 20, 22 in den Tank 32 zu integrieren, wobei dann der Kühlluftstrom 18 bevorzugt axial in den Metallrohrgriff 10 eingeleitet wird.

Bei einem Kunststoffrundumgriff 10 sind die Öffnungen 20, 22 durch Nacharbeiten, durch ein nachträgliches Verschieben von Einsätzen im Kunststoffwerkzeug oder durch ein im kornschmelztechnologie hergestellten Bügelgriff herstellbar.

Bei der in Fig. 6 und 7 dargestellten Ausführungsform erfolgt eine Beheizung des hinteren Handgriffes 11 der Kettensäge 400. Hierbei tritt der durch Abwärme erwärmte Luftstrom 18 in die Eintrittsöffnung 20 ein, wird durch den Luftkanal 13 durch den hinteren Handgriff 11 bis zur Austrittsöffnung 22 geführt. Der Luftkanal 13 ist dabei in das Kraftstofftank-Griff-System 32 integriert. In Fig. 7 ist das drehbare Stellelement 24 für die Einstellung der Heizleistung dargestellt, das in die unterschiedlichen Wahlstellungen für die Heizleistungen, die mit den Symbolstellungen 30 gekennzeichnet sind, einschnappt. Das Öffnen und Schließen des Luftkanals 13 erfolgt dabei durch Verdrehen des Stellelements 24.

### BEZUGSZEICHENLISTE

- 100,200,300,400: Kettensäge
- 10: Bügelgriff
- 11: hinterer Handgriff
- 12: Brennkraftmaschine
- 13: Luftkanal
- 14: Handschutz
- 16: Luftleiteinrichtung am Kraftstofftank
- 17: Luftleitblech/-flügel am Bügelgriff
- 18: Luftstrom
- 20: Eintrittsöffnung
- 22: Austrittsöffnung
- 24: Stellelement
- 25: Pfeil
- 26: zusätzliche Verschraubung
- 28: Rippen
- 29: Stellelement
- 30: Symbolen
- 32: Kraftstofftank-Griff-System

## Patentansprüche

1. Motorbetriebenes Handwerkzeug (100, 200, 300,400), insbesondere Motor- oder Kettensäge, mit mindestens einem oder mehreren Handgriffen (10, 11), welcher hohl ausgebildet ist, und einem Antriebsmotor (12), insbesondere einer Brennkraftmaschine oder einem Elektromotor,
wobei mindestens einer der Handgriffe (10, 11) wenigstens eine Eintrittsöffnung (20) und wenigstens eine Austrittsöffnung (22) aufweist, **dadurch gekennzeichnet, dass** eine Fluidkühlung für den Antriebsmotor (12) mix einem Kühlfluidstrom (18) vorgesehen ist, und daß die Eintrittsöffnung (20) und die Austrittsöffnung (22) derart angeordnet sind, daß der Kühlfluidstrom (18) des Antriebsmotors (12) über die Eintrittsöffnung (20) in den Handgriff (10, 11) eintritt, über einen vorbestimmten Abschnitt durch den Handgriff (10, 11) strömt und über die Austrittsöffnung (22) wieder aus dem Handgriff (10, 11) austritt.

2. Handwerkzeug nach Anspruch 1,
**dadurch gekennzeichnet, dass**
die Fluidkühlung eine Luftkühlung und der Kühlfluidstrom ein Kühlluftstrom (18) ist.

3. Handwerkzeug nach Anspruch 2,
**dadurch gekennzeichnet, dass**
im Kühlluftstrom (18) stromab der Brennkraftmaschine ein am Handgriff benachbart zu der Eintrittsöffnung (20) befestigte Luftleiteinrichtung (16), insbesondere ein Luftleitblech, derart angeordnet und ausgebildet ist, dass der Kühlluftstrom (18) wenigstens teilweise von der Luftleiteinrichtung geführt in die Eintrittsöffnung (20) am Handgriff (10,11) eintritt.

4. Handwerkzeug nach Anspruch 3,
**dadurch gekennzeichnet, dass**
die Luftleiteinrichtung (16) auf den Handgriff (10) aufgesteckt, aufgeschnappt oder angeformt ist.

5. Handwerkzeug nach Anspruch 1,
**dadurch gekennzeichnet, dass**
die Fluidkühlung eine Wasserkühlung und der Kühlfluidstrom ein Kühlwasserstrom ist.

6. Handwerkzeug nach einem der vorhergehenden Ansprüche,
**dadurch gekennzeichnet, dass**
mindestens ein Stellelement (24) zum wahlweise Öffnen, teilweise Öffnen oder Verschließen der Eintrittsöffnung (20) und/oder der Austrittsöffnung (22) vorgesehen ist.

7. Handwerkzeug nach einem der vorhergehenden Ansprüche,
**dadurch gekennzeichnet, dass**
der Handgriff (10) ein Bügelgriff oder Rundumgriff ist.

8. Handwerkzeug nach einem der vorhergehenden Ansprüche,
**dadurch gekennzeichnet, dass**
der Handgriff (10) als Metallrohrgriff oder aus Kunststoff ausgebildet ist.

9. Handwerkzeug nach einem der vorhergehenden Ansprüche,
**dadurch gekennzeichnet, dass**
eine Vorrichtung (16) zum Führen des Kühlfluidstromes (18) stromab des Antriebsmotors (12) zu der Eintrittsöffnung (20) in einem Tank-Griff-System (32), insbesondere Betriebsstofftank, wie beispielsweise Kraftstofftank oder Schmieröltank, integriert ausgebildet ist.

## Claims

1. A motor-operated hand tool (100, 200, 300, 400), in particular a motor saw or a chainsaw, comprising at least one or several handles (10, 11) which is/are hollow, and a drive motor (12), in particular of an internal combustion engine or an electric motor, wherein at least one of the handles (10, 11) comprises at least one inlet aperture (20) and at least one outlet aperture (22),
**characterised in that**
a liquid-cooling system for the drive motor (12) with a cooling liquid flow (18) is provided, and **in that** the inlet aperture (20) and the outlet aperture (22) are arranged such that the cooling liquid flow (18) of the drive motor (12) enters the handle (10, 11 ) by way of the inlet aperture (20), flows by way of a predefined section through the handle (10, 11), and exits said handle (10, 11) by way of the outlet aperture (22).

2. The hand tool according to claim 1,
**characterised in that**
the liquid-cooling system is an air cooling system and **in that** the cooling liquid flow is a cooling air flow (18).

3. The hand tool according to claim 2,
**characterised in that**
in the cooling air flow (18) downstream of the internal combustion engine, an air guiding device (16), in particular an air guiding plate, which is attached to the handle adjacent to the inlet aperture (20), is arranged such that the cooling air flow (18) enters the inlet aperture (20) at the handle (10, 11) so as to be at least partly guided by the air guiding device.

4. The hand tool according to claim 3,
**characterised in that**
the air guiding device (16) is pushed onto, snapped onto, or formed to, the handle (10).

5. The hand tool according to claim 1,
**characterised in that**
the liquid-cooling system is a water cooling system, and **in that** the cooling liquid flow is a cooling water flow.

6. The hand tool according to any one of the preceding claims,
**characterised in that**
at least one final control element (24) is provided for optional opening, partial opening or closing the inlet aperture (20) and/or the outlet aperture (22).

7. The hand tool according to any one of the preceding claims,
**characterised in that**
the handle (10) is a bow-type handle or an all-around handle.

8. The hand tool according to any one of the preceding claims,
**characterised in that**
the handle (10) is a tubular metal handle or a plastic handle.

9. The hand tool according to any one of the preceding claims,
**characterised in that**
a device (16) for guiding the cooling liquid flow (18) downstream of the drive motor (12) to the inlet aperture (20) is provided so as to be integral in a tank-handle-system (32), in particular a tank for operating means, such as for example a fuel tank or a lubricating-oil tank.

## Revendications

1. Outil motorisé à main (100, 200, 300, 400), en particulier tronçonneuse à moteur ou à chaîne, comprenant une ou plusieurs poignées (10, 11), de configuration creuse, et un moteur d'entraînement (12), en particulier un moteur à combustion interne ou un moteur électrique, du type selon lequel au moins l'une des poignées (10, 11) présente au moins une ouverture d'entrée (20) et au moins une ouverture de sortie (22),
**caractérisé en ce**
**qu'**un refroidissement par fluide pour le moteur d'entraînement (12) est prévu par un courant de fluide de refroidissement (18) et en ce que l'ouverture d'entrée (20) et l'ouverture de sortie (22) sont disposées de telle sorte que le courant de fluide de refroidissement (18) du moteur pénètre dans la poignée (10, 11) via l'ouverture d'entrée (20), circule via une section prédéterminée à travers la poignée (10, 11) et ressort de la poignée (10, 11) via l'ouverture de sortie (22).

2. Outil à main selon la revendication 1,
**caractérisé en ce que**
le refroidissement par fluide est un refroidissement à air et **en ce que** le courant de refroidissement par fluide est un courant d'air de refroidissement (18).

3. Outil à main selon la revendication 2,
**caractérisé en ce que**
dans le courant (18) en aval du moteur à combustion interne, un dispositif de guidage d'air (16), qui est fixé à la poignée au voisinage de l'ouverture d'entrée (20) et qui est en particulier une tôle de guidage d'air, est disposé et configuré de telle sorte que le courant d'air de refroidissement (18) pénètre dans l'ouverture d'entrée (20) située sur la poignée (10, 11) en étant au moins partiellement guidé par le dispositif de guidage d'air.

4. Outil à main selon la revendication 3,
**caractérisé en ce que**
le dispositif de guidage d'air (16) est emmanché, inséré, pincé ou conformé sur la poignée (10).

5. Outil à main selon la revendication 1,
**caractérisé en ce que**
le refroidissement par fluide est un refroidissement par eau et **en ce que** le courant de fluide de refroidissement est un courant d'eau de refroidissement.

6. Outil à main selon l'une des revendications précédentes,
**caractérisé en ce que**
au moins un élément de réglage (24) est prévu afin d'ouvrir, d'ouvrir partiellement ou d'obturer au choix l'ouverture d'entrée (20) et/ou l'ouverture de sortie (22).

7. Outil à main selon l'une des revendications précédentes,
**caractérisé en ce que**
la poignée (10) est une poignée formant monture ou une poignée circulaire enveloppante.

8. Outil à main selon l'une des revendications précédentes,
**caractérisé en ce que**
la poignée (10) est configurée sous forme de poignée en tube métallique ou en plastique.

9. Outil à main selon l'une des revendications précédentes,
**caractérisé en ce que**
un dispositif (16) pour l'amenée du courant de fluide de refroidissement (18) en aval du moteur d'entraînement (12) vers l'ouverture d'entrée (20) est configuré en étant intégré dans un système réservoir-poignée (32), en particulier un réservoir à fluide de service, tel que par exemple un réservoir de carburant ou de lubrifiant.
